# EUROPÄISCHE PATENTSCHRIFT

(11) **EP 0 758 733 B1**
(45) Veröffentlichungstag und Bekanntmachung des Hinweises auf die Patenterteilung: **02.11.2000**
(21) Anmeldenummer: 96112620.8
(22) Anmeldetag: 05.08.1996
(51) Int. Cl.: F25J 3/04

(54) **Verfahren und Vorrichtung zur Luftzerlegung durch Tieftemperaturrektifikation**
Air separation process and apparatus by low temperature rectification
Procédé de séparation d'air par rectification à basse température

(30) Priorität: 11.08.1995 DE 19529681
(43) Veröffentlichungstag der Anmeldung: 19.02.1997
(73) Patentinhaber: Linde Aktiengesellschaft, 65189 Wiesbaden (DE)
(72) Erfinder: Attlfellner, Helmut, Dipl.-Ing., Bayville, NY 11709 (US)
(74) Vertreter: Imhof, Dietmar

(56) Entgegenhaltungen:
- EP-A- 0 383 994
- US-A- 5 251 451
- PATENT ABSTRACTS OF JAPAN vol. 014, no. 019 (M-919), 16.Januar 1990 & JP 01 260283 A (HITACHI LTD), 17.Oktober 1989,

## Beschreibung

Die Erfindung betrifft ein Verfahren zur Luftzerlegung durch Tieftemperaturrektifikation in einem Rektifiziersäulensystem, das mindestens eine Rektifiziersäule aufweist, mit den im Patentanspruch 1 aufgeführten Schritten (a) bis (h).

Derartige Verfahren integrieren die destillative Luftzerlegung und einen Prozeß, in der Druckluft und gegebenenfalls Luftgase verbraucht werden, indem die Einsatzluft für den Luftzerleger und die in dem chemischen Prozeß benötigte Luft gemeinsam verdichtet werden. Die durch arbeitsleistende Entspannung von Abgasen aus der chemischen Reaktion erzeugte mechanische Energie wird häufig zur Gewinnung elektrischer Energie eingesetzt. Gegebenenfalls kann mechanische Energie auch unmittelbar zur Luftverdichtung verwendet werden. Bei der chemischen Reaktion kann es sich beispielsweise um eine Kohlevergasung oder um eine Verbrennung handeln.

Bei dem Verfahren wird eines der Produkte flüssig aus der Rektifikation entnommen, im flüssigen Zustand auf Druck gebracht und anschließend gegen einen entsprechend verdichteten Prozeßstrom verdampft, wobei letzterer mindestens teilweise kondensiert. Mit Hilfe dieser Innenverdichtung ist es möglich, ein gasförmiges Produkt, wie es häufig für einen chemischen Prozeß benötigt wird, mit relativ geringem apparativem Aufwand herzustellen.

Ein Verfahren der eingangs genannten Art ist aus der EP-A-0 584 419 bekannt. Hier wird ein Teil der verdichteten Luft einer Brennkammer zugeführt, der Rest dient als Einsatzluft für die Luftzerlegung. Flüssigsauerstoff wird aus der Niederdruckstufe einer Doppelrektifiziersäule entnommen, mit Hilfe einer Pumpe auf Druck gebracht und gegen nachverdichtete Luft verdampft.

Der Erfindung liegt die Aufgabe zugrunde, ein derartiges Verfahren und eine entsprechende Vorrichtung so auszugestalten, daß der Prozeß energetisch besonders günstig gefahren werden kann.

Diese Aufgabe wird dadurch gelöst, daß mindestens ein Teil der mechanischen Energie, die bei der arbeitsleistenden Entspannung des Abgases der chemischen Reaktion erzeugt wird, zur Nachverdichtung des Prozeßstroms verwendet wird, der zur Verdampfung des Flüssigproduktstroms durch indirekten Wärmeaustausch dient.

Es braucht damit keine externe Energie für die Nachverdichtung des Prozeßstroms eingesetzt zu werden. Durch einfache mechanische Kopplung der Entspannungsmaschine für Abgas (in der Regel einer Gasturbine) mit einem Kompressor zur Nachverdichtung über eine gemeinsame Welle kann die bei der Entspannung geleistete Arbeit auf den Verdichter übertragen werden. Möglicherweise überschüssige mechanische Energie kann beispielsweise von einem Bremsgebläse aufgenommen werden, günstiger ist jedoch die Umwandlung in elektrische Energie durch Ankopplung eines Generators an die gemeinsame Welle.

Zusätzlich kann ein Teil der mechanischen Energie, die bei der arbeitsleistenden Entspannung des Abgases der chemischen Reaktion erzeugt wird, auf andere Verdichter übertragen, insbesondere zur gemeinsamen Verdichtung des Luftstroms verwendet werden. Ein Generator/Elektromotor dient zum Ausgleich eines eventuellen Überschusses/Defizits an mechanischer Energie zum Antrieb der zwei oder mehr Verdichter.

Der Prozeßstrom zur Verdampfung des Flüssigprodukts kann durch einen Teil des ersten Teilstroms der verdichteten Luft oder durch einen Stickstoff-Produktstrom aus der oder einer der Rektifiziersäulen gebildet werden. Im ersten Fall wird vorzugsweise ein Teil der auf mindestens Rektifizierdruck verdichteten Einsatzluft nachverdichtet, gegen das verdampfende Flüssigprodukt teilweise oder vollständig kondensiert und anschließend in die oder eine der Rektifiziersäulen eingespeist. Im zweiten Fall wird gasförmiger Stickstoff beispielsweise aus der Drucksäule einer Doppelrektifiziersäule entnommen, nachverdichtet, mindestens teilweise kondensiert und als Rücklauf auf eine der Rektifiziersäulen aufgegeben und/oder als Flüssigprodukt abgezogen.

Es ist ferner günstig, wenn ein Teil des nachverdichteten Prozeßstroms, der nicht in indirekten Wärmeaustausch mit dem verdampfenden Flüssigproduktstrom gebracht wird, arbeitsleistend entspannt wird. Damit können die Verdampfung des innenverdichteten Produkts und ein Kältekreislauf, der beispielsweise mit Luft oder Stickstoff betrieben wird, integriert werden.

Im Kältekreislauf erzeugte Arbeit kann zur Nachverdichtung des Prozeßstroms verwendet werden, beispielsweise über einen zweiten Verdichter, der mechanisch mit der Entspannungsmaschine für den Prozeßstrom gekoppelt ist. Dieser zweite Verdichter kann dem mit der Gasturbine gekoppelten Kompressor vor- oder nachgeschaltet sein.

Wenn das Rektifiziersäulensystem eine aus Drucksäule und Niederdrucksäule bestehende Doppelsäule aufweist, kann der Flüssigproduktstrom aus dem unteren Bereich der Niederdrucksäule entnommen werden, so daß gasförmiger Sauerstoff als innenverdichtetes Druckprodukt gewonnen wird. Alternativ oder zusätzlich können Stickstoff (beispielsweise vom Kopf der Drucksäule) oder Argon aus einer angeschlossenen Argonrektifikation flüssig auf Druck gebracht und gegen den nachverdichteten Prozeßstrom verdampft werden. Selbstverständlich ist es möglich, das oder die Flüssigprodukte vor oder nach der Innenverdichtung in einem Flüssigtank zwischenzuspeichern.

Die Erfindung betrifft außerdem eine Vorrichtung zur Luftzerlegung durch Tieftemperaturrektifikation gemäß Patentanspruch 8.

Die Erfindung sowie weitere Einzelheiten der Erfindung werden im folgenden anhand von in den Zeichnungen dargestellten Ausführungsbeispielen näher erläutert. Hierbei zeigen:
- Figur 1: ein besonders bevorzugtes Ausführungsbeispiel für das erfindungsgemäße Verfahren und die erfindungsgemäße Vorrichtung, bei dem der nachverdichtete Prozeßstrom durch einen Teil der verdichteten Einsatzluft gebildet wird, und
- Figur 2: ein weiteres Ausführungbeispiel mit Stickstoff als nachverdichtetem Prozeßstrom.

Zunächst werden anhand von Figur 1 diejenigen Vefahrensschritte und Apparateteile beschrieben, die beiden Ausführungsbeispielen gemeinsam sind.

Atmosphärische Luft wird bei 1 durch ein Filter 2 angesaugt, in einem Luftverdichter 3 auf einen Druck von 5 bis 14 bar, vorzugsweise 5,5 bis 6,5 bar komprimiert und anschließend in einen ersten Teilstrom 4 und einen zweiten Teilstrom 5 geteilt. Der zweite Teilstrom 5 wird einer Brennkammer 6 zugeführt und dort mit einem Brennstoff 7 verbrannt. Das Abgas 8 aus der Verbrennung wird in einer Gasturbine 9 arbeitsleistend entspannt.

Der erste Teilstrom 4 wird von der Kompressionswärme befreit (Nachkühler 10), in direktem Wärmeaustausch mit Wasser 11 weiter abgekühlt, in einer Molsiebanlage 12 gereinigt und über Leitung 13 dem Hauptwärmetauscher 14 zugeleitet. Die auf etwa Taupunkt abgekühlte Luft wird über Leitung 15 der Drucksäule 17 einer Doppelrektifiziersäule 16 zugeleitet, vorzugsweise direkt oberhalb des Sumpfes. Der Betriebsdruck der Drucksäule 17 beträgt 5 bis 14 bar, vorzugsweise 5,5 bis 6,5 bar. Am Kopf der Drucksäule 17 anfallender gasförmiger Stickstoff wird im Hauptkondensator 19 gegen verdampfenden Sauerstoff aus dem Sumpf der Niederdrucksäule 18 verflüssigt. Das Kondensat 20 wird als Rücklauf auf die Drucksäule 17 (Leitung 21) beziehungsweise - nach Unterkühlung im Gegenströmer 23 - auf die Niederdrucksäule 18 aufgegeben (Leitung 22). Sauerstoffangereicherte Sumpfflüssigkeit 24 aus der Drucksäule 17 wird ebenfalls unterkühlt (23) und auf einem Zwischenniveau in die Niederdrucksäule 18 (Betriebsdruck 1,3 bis 2 bar, vorzugsweise 1,5 bis 1,7 bar) eingespeist. Gasförmiger Stickstoff 25 vom Kopf der Niederdrucksäule kann nach Anwärmung im Gegenströmer 23 und im Hauptwärmetauscher 14 über Leitung 26 als Produkt abgezogen werden.

Mindestens ein Teil des in der Niederdrucksäule 17 erzeugten Sauerstoffprodukts wird flüssig abgezogen (Leitung 27) und mittels einer Pumpe 28 auf Druck gebracht, beispielsweise auf 5 bis 110 bar, je nach benötigtem Produktdruck. Alternativ oder zusätzlich kann die Druckerhöhung durch statische Höhe oder durch Druckaufbauverdampfung in einem Flüssigtank bewirkt werden. Die Hochdruckflüssigkeit wird im Hauptwärmetauscher 14 verdampft und über Leitung 29 als gasförmiges Druckprodukt abgeführt. Alternativ ist die Produktverdampfung in einem vom Hauptwärmetauscher getrennten Kondensator-Verdampfter möglich (siehe beispielweise EP-A-0 584 419).

Im Beispiel der Figur 1 wird speziell ein Teil 30 der gereinigten Einsatzluft als Prozeßstrom eingesetzt, der die für die Verdampfung des innenverdichteten Flüssigprodukts benötigte Wärme liefert. Er wird in einem ersten Nachverdichter 31 und einem zweiten Nachverdichter 33 auf einen Druck von 12 bis 120 bar, vorzugsweise 15 bis 60 bar gebracht. Die Kompressionswärme wird jeweils in einem Nachkühler 32, 34 entfernt. Im Hauptwärmetauscher 14 kondensiert die nachverdichtete Luft mindestens teilweise, vorzugsweise vollständig gegen den verdampfenden Flüssigsauerstoff und wird über Leitung 35 in die Drucksäule 17 eingedrosselt. Die Einspeisestelle liegt vorzugsweise einige theoretische Böden oberhalb der Einführung der Hauptluft (Leitung 15).

Ein Teil 36 der nachverdichteten Luft wird zwischen den beiden Nachverdichtern 31, 33 abgezweigt, bei einer zwischen den Temperaturen am warmen und kalten Ende des Hauptwärmetauschers liegenden Temperatur einer Turbine 37 zugeführt und dort arbeitsleistend von 10 bis 60 bar, vorzugsweise 12 bis 50 bar auf etwa Drucksäulendruck entspannt. Die dabei erzeugte mechanische Energie wird zur Nachverdichtung 33 eingesetzt. Die entspannte Luft 38 wird gemeinsam mit der Hauptluft 15 zur Drucksäule 17 geführt.

Falls die in Turbine 37 gewonnene Kälte nicht benötigt wird, können der durch Turbine 37 führende Ast, der zweite Nachverdichter 33 und der Nachkühler 34 weggelassen werden. Der für die Verdampfung des Flüssigprodukts benötigte Druck muß dann bereits im ersten (und einzigen) Nachverdichter 31 erreicht werden.

Das in Figur 2 dargestellte Ausführungsbeispiel unterscheidet sich von Figur 1 durch die Verwendung von Stickstoff 230 aus der Drucksäule 17 anstelle von Luft für die Verdampfung des flüssigen Drucksauerstoffs. Das Stickstoffgas 230 wird zunächst im Hauptwärmetauscher 14 auf etwa Umgebungstemperatur angewärmt und anschließend im ersten Nachverdichter 231 und im zweiten Nachverdichter 233 auf einen Druck von von 12 bis 120 bar, vorzugsweise 15 bis 60 bar gebracht. Ein Teil des nachverdichteten Stickstoffs wird im Hauptwärmetauscher 14 gegen den verdampfenden Flüssigsauerstoff mindestens teilweise, vorzugsweise vollständig kondensiert und über Leitung 235 in die Drucksäule 17 eingedrosselt; ein anderer Teil 236 wird in der Turbine 237, die den zweiten Nachverdichter 233 antreibt, auf etwa Drucksäulendruck entspannt und über Leitung 238 in den Kreislauf zurückgeführt. Ebenso wie beim ersten Ausführungsbeispiel ist es bei niedrigem oder anderweitig gedecktem Kältebedarf möglich, auf die Turbinen-Nachverdichter-Kombination 237/233 zu verzichten.

Bei beiden Ausführungsbeispielen sitzen Gasturbine 9, Luftverdichter 3 und erster Nachverdichter 31/231 vorzugsweise auf einer gemeinsamen Welle. Je nachdem, ob die in der Gasturbine erzeugte mechanische Energie (unter Berücksichtigung des Wirkungsgrads der Maschinen) geringer oder größer als die von den angetriebenen Verdichtern 3, 31/231 benötigte Leistung ist, kann zusätzlich ein Motor oder Generator auf der gemeinsamen Welle sitzen.

Die Stoffaustauschelemente in Drucksäule 17 und Niederdrucksäule 18 können aus konventionellen Destillierböden, Füllkörpern (ungeordneter Packung) und/oder geordneter Packung bestehen. Auch Kombinationen verschiedenartiger Elemente in einer Säule sind möglich. Wegen des geringen Druckverlusts werden geordnete Packungen in allen Säulen, insbesondere in der Niederdrucksäule, bevorzugt.

## Patentansprüche

1. Verfahren zur Luftzerlegung durch Tieftemperaturrektifikation in einem Rektifiziersäulensystem (16), das mindestens eine Rektifiziersäule (17,18) aufweist, mit folgenden Schritten:
(a) Verdichtung (3) eines Luftstroms (1) auf mindestens den höchsten Druck, der innerhalb des Rektifiziersäulensystems (16) herrscht,
(b) Aufteilung des verdichteten Luftstroms in einen ersten Teilstrom (4), der als Einsatzluftstrom für das Rektifiziersäulensystem dient, und in einen zweiten Teilstrom (5), der einer chemischen Reaktion (6) als Oxidationsmittel zugeführt wird,
(c) arbeitsleistende Entspannung (9) mindestens eines Teils des Abgases (8) der chemischen Reaktion (7),
(d) Abkühlung (14) des ersten Teilstroms (4) auf etwa Taupunktstemperatur und Einführung (15) in die beziehungsweise eine der Rektifiziersäulen (17),
(e) Entnahme eines Flüssigproduktstroms (27) aus der beziehungsweise einer der Rektifiziersäulen (18),
(f) Erhöhung (28) des Drucks im Flüssigproduktstrom (27),
(g) Nachverdichtung (31, 33; 231, 233) eines Prozeßstroms (30; 230) der Tieftemperaturrektifikation auf einen Druck, der wesentlich über dem höchsten im Rektifiziersäulensystem (16) vorkommenden Druck liegt, und
(h) Verdampfung des Flüssigproduktstroms durch indirekten Wärmeaustausch (14) mit mindestens einem Teil (35, 235) des nachverdichteten Prozeßstroms,
**dadurch gekennzeichnet**, daß
(i) mindestens ein Teil der mechanischen Energie, die bei der arbeitsleistenden Entspannung (9) des Abgases (8) der chemischen Reaktion (7) in Schritt (c) erzeugt wird, zur Nachverdichtung (31) des Prozeßstroms (30; 230) in Schritt (g) verwendet wird.

2. Verfahren nach Anspruch 1, **dadurch gekennzeichnet**, daß ein Teil der mechanischen Energie, die bei der arbeitsleistenden Entspannung (9) des Abgases (8) der chemischen Reaktion (7) in Schritt (c) erzeugt wird, zur Verdichtung (3) des Luftstroms (1) in Schritt (a) verwendet wird.

3. Verfahren nach Anspruch 1 oder 2, **dadurch gekennzeichnet**, daß der Prozeßstrom durch einen Teil (30) des ersten Teilstroms (4) der verdichteten Luft gebildet wird.

4. Verfahren nach Anspruch 1 oder 2, **dadurch gekennzeichnet**, daß der Prozeßstrom durch einen Stickstoff-Produktstrom (230) aus der oder einer der Rektifiziersäulen (17) gebildet wird.

5. Verfahren nach einem der Ansprüche 1 bis 4, **dadurch gekennzeichnet**, daß ein Teil (36; 236) des nachverdichteten Prozeßstroms, der nicht in indirekten Wärmeaustausch mit dem verdampfenden Flüssigproduktstrom (27) gebracht wird, arbeitsleistend entspannt (37; 237) wird.

6. Verfahren nach Anspruch 5, **dadurch gekennzeichnet**, daß mindestens ein Teil der mechanischen Energie, die bei der arbeitsleistenden Entspannung (37; 237) des Teils (36; 236) des Prozeßstroms erzeugt wird, zur Nachverdichtung (33) des Prozeßstroms verwendet wird.

7. Verfahren nach einem der Ansprüche 1 bis 6, **dadurch gekennzeichnet**, daß das Rektifiziersäulensystem eine Drucksäule (17) und eine Niederdrucksäule (18) aufweist, wobei der Flüssigproduktstrom (27) aus dem unteren Bereich der Niederdrucksäule (18) entnommen wird.

8. Vorrichtung zur Luftzerlegung durch Tieftemperaturrektifikation mit einem Rektifiziersäulensystem (16), das mindestens eine Rektifiziersäule (17,18) aufweist, sowie
(a) einen Luftverdichter (3),
(b) eine erste Luftleitung (4), die vom Austritt des Luftverdichters (3) durch einen Hauptwärmetauscher (14) zum Rektifiziersäulensystem (16) führt,
(c) eine zweite Luftleitung (5), die vom Austritt des Luftverdichters (3) zu einer chemischen Reaktionsvorrichtung (6) führt,
(d) eine Gasturbine (9), deren Eintritt mit dem Austritt der chemischen Reaktionsvorrichtung (6) verbunden ist,
(e) eine Flüssigproduktleitung (27) zur Entnahme eines Flüssigproduktstroms aus der beziehungsweise einer der Rektifiziersäulen (18),
(f) ein Mittel (28) zur Erhöhung des Drucks im Flüssigproduktstrom,
(g) Mittel (33, 31; 231; 233) zur Nachverdichtung eines Prozeßstroms (30; 230) der Tieftemperaturrektifikation auf einen Druck, der wesentlich über dem höchsten im Rektifiziersäulensystem (16) vorkommenden Druck liegt, und
(h) Mittel (14) zur Verdampfung des Flüssigproduktstroms durch indirekten Wärmeaustausch mit mindestens einem Teil des nachverdichteten Prozeßstroms,
**gekennzeichnet durch**
(i) Mittel zur Übertragung mindestens eines Teils der in der Gasturbine (9) erzeugten mechanischen Energie auf die Mittel (31; 231) zur Nachverdichtung des Prozeßstroms.

## Claims

1. Process for the fractionation of air by low-temperature rectification in a rectifier column system (16) which has at least one rectifier column (17, 18), comprising the following steps:
(a) compression (3) of an air stream (1) to at least the highest pressure which prevails inside the rectifier column system (16),
(b) splitting of the compressed air stream into a first part-stream (4), which serves as the charge air stream for the rectifier column system, and a second part-stream (5), which is fed to a chemical reaction (6) to act as an oxidizing agent,
(c) work-performing expansion (9) of at least some of the off-gas (8) from the chemical reaction (7),
(d) cooling (14) of the first part-stream (4) to approximately the due point temperature, and introduction (15) thereof into the or one of the rectifier columns (17),
(e) removal of a liquid-product stream (27) from the or one of the rectifier columns (18),
(f) increasing (28) the pressure in the liquid-product stream (27),
(g) recompression (31, 33; 231, 233) of a process stream (30; 230) of the low-temperature rectification to a pressure which is significantly above the highest pressure which occurs in the rectifier column system (16), and
(h) evaporation of the liquid-product stream by indirect heat exchange (15) with at least part (35, 235) of the recompressed process stream,
characterized in that
(i) at least some of the mechanical energy which is generated during the work-performing expansion (9) of the off-gas (8) from the chemical reaction (7) in step (c) is used for the recompression (31) of the process stream (30; 230) in step (g).

2. Process according to Claim 1, characterized in that some of the mechanical energy which is generated during the work-performing expansion (9) of the off-gas (8) from the chemical reaction (7) in step (c) is used for the compression (3) of the air stream (1) in step (a).

3. Process according to Claim 1 or 2, characterized in that the process stream is formed by part (30) of the first part-stream (4) of the compressed air.

4. Process according to Claim 1 or 2, characterized in that the process stream is formed by a nitrogen product stream (230) from the or one of the rectifier columns (17).

5. Process according to one of Claims 1 to 4, characterized in that part (36; 236) of the recompressed process stream, which is not brought into indirect heat exchange with the evaporating liquid-product stream (27), is expanded (37; 237) so as to perform work.

6. Process according to Claim 5, characterized in that at least some of the mechanical energy which is generated during the work-performing expansion (37; 237) of the part (36; 236) of the process stream is used for the recompression (33) of the process stream.

7. Process according to one of Claims 1 to 6, characterized in that the rectifier column system has a pressure column (17) and a low-pressure column (18), the liquid-product stream (27) being removed from the lower part of the low-pressure column (18).

8. Apparatus for the fractionation of air by low-temperature rectification, having a rectifier column system (16), which has at least one rectifier column (17, 18), and
(a) an air compressor (3),
(b) a first air line (4) which leads from the outlet of the air compressor (3), through a principal heat exchanger (14), to the rectifier column system (16),
(c) a second air line (5), which leads from the outlet of the air compressor (3) to a chemical reaction apparatus (6),
(d) a gas turbine (9), the inlet of which is connected to the outlet of the chemical reaction device (6),
(e) a liquid-product line (27) for removing a liquid-product stream from the or one of the rectifier columns (18),
(f) a means (28) for increasing the pressure in the liquid-product stream,
(g) means (33, 31; 231; 233) for the recompression of a process stream (30; 230) of the low-temperature rectification to a pressure which is significantly above the highest pressure which occurs in the rectifier column system (16), and
(h) means (14) for the evaporation of the liquid-product stream by indirect heat exchange with at least part of the recompressed process stream,
characterized by
(i) means for transferring at least some of the mechanical energy which is generated in the gas turbine (9) to the means (31; 231) for the recompression of the process stream.

## Revendications

1. Procédé de fractionnement d'air par rectification à basse température dans un système de colonnes de rectification (16), qui présente au moins une colonne de rectification (17, 18), avec les étapes suivantes :
(a) compression (3) d'un courant d'air (1) à au moins la pression la plus élevée qui règne à l'intérieur du système de colonnes de rectification (16),
(b) subdivision du courant d'air comprimé dans un premier courant partiel (4), qui sert de courant d'air d'alimentation pour le système de colonnes de rectification, et en un deuxième courant partiel (5), qui est acheminé en tant qu'agent d'oxydation à une réaction chimique (6),
(c) détente (9), fournissant du travail, d'au moins une partie du gaz de rejet (8) de la réaction chimique (7),
(d) refroidissement (14) du premier courant partiel (4) à environ la température de point de rosée et introduction (15) dans la colonne, respectivement dans l'une des colonnes de rectification (17),
(e) extraction d'un courant de produit liquide (27) de la colonne, respectivement de l'une des colonnes de rectification (18),
(f) augmentation (28) de la pression dans le courant de produit liquide (27),
(g) recompression (31, 33; 231, 233) d'un courant de processus (30; 230) de la rectification à basse température à une pression qui se situe substantiellement au-dessus de la pression la plus élevée régnant dans le système de colonnes de rectification (16), et
(h) évaporation du courant de produit liquide par échange thermique indirect (14) avec au moins une partie (35, 235) du courant de processus recomprimé, caractérisé en ce que
(i) au moins une partie de l'énergie mécanique, qui est produite dans l'étape (c) lors de la détente (9), fournissant du travail, du gaz de rejet (8) de la réaction chimique (7), est utilisée dans l'étape (g) en vue de la recompression (31) du courant de processus (30; 230).

2. Procédé selon la revendication 1, caractérisé en ce qu'une partie de l'énergie mécanique, qui est produite dans l'étape (c) lors de la détente (9), fournissant du travail, du gaz de rejet (8) de la réaction chimique (7), est utilisée dans l'étape (a) en vue de la compression (3) du courant d'air (1).

3. Procédé selon la revendication 1 ou 2, caractérisé en ce que le courant de processus est formé par une partie (30) du premier courant partiel (4) de l'air comprimé.

4. Procédé selon la revendication 1 ou 2, caractérisé en ce que le courant de processus est formé par un courant de produit d'azote (230) en provenance de la colonne ou de l'une des colonnes de rectification (17).

5. Procédé selon l'une quelconque des revendications 1 à 4, caractérisé en ce qu'une partie (36; 236) du courant de processus recomprimé, qui n'est pas amenée en échange thermique indirect avec le courant de produit liquide en cours d'évaporation (27), est détendue en fournissant du travail (37; 237).

6. Procédé selon la revendication 5, caractérisé en ce qu'au moins une partie de l'énergie mécanique, qui est produite lors de la détente fournissant du travail (37; 237) de la partie (36; 236) du courant de processus, est utilisée en vue de la recompression (33) du courant de processus.

7. Procédé selon l'une quelconque des revendications 1 à 6, caractérisé en ce que le système de colonnes de rectification présente une colonne pressurisée (17) et une colonne basse pression (18), le courant de produit liquide (27) étant extrait du domaine inférieur de la colonne basse pression (18).

8. Dispositif de fractionnement d'air par rectification à basse température ayant un système de colonnes de rectification (16), qui présente au moins une colonne de rectification (17, 18) tout comme
(a) un compresseur d'air (3),
(b) une première conduite d'air (4), qui conduit de la sortie du compresseur d'air (3), à travers un échangeur thermique principal (14), au système de colonnes de rectification (16),
(c) une deuxième conduite d'air (5), qui conduit de la sortie du compresseur d'air (3) à un dispositif de réaction chimique (6),
(d) une turbine à gaz (9), dont l'entrée est raccordée à la sortie du dispositif de réaction chimique (6),
(e) une conduite de produit liquide (27) en vue de l'extraction d'un courant de produit liquide en provenance de la colonne, respectivement de l'une des colonnes de rectification (18),
(f) un moyen (28) en vue de l'augmentation de la pression dans le courant de produit liquide,
(g) des moyens (33, 31; 231; 233) en vue de la recompression d'un courant de processus (30; 230) de la rectification à basse température à une pression qui se situe substantiellement au-dessus de la pression la plus élevée régnant dans le système de colonnes de rectification (16), et
(h) des moyens (14) en vue de l'évaporation du courant de produit liquide par échange thermique indirect avec au moins une partie du courant de processus recomprimé,
caractérisé par
(i) des moyens en vue du transfert d'au moins une partie de l'énergie mécanique produite dans la turbine à gaz (9) aux moyens (31; 231) en vue de la recompression du courant de processus.
